# EUROPÄISCHE PATENTSCHRIFT

(11) **EP 0 218 015 B1**
(45) Veröffentlichungstag und Bekanntmachung des Hinweises auf die Patenterteilung: **07.03.1990**
(21) Anmeldenummer: 86109610.5
(22) Anmeldetag: 14.07.1986
(51) Int. Cl.: F01C 1/10

(54) **Verfahren zur Herstellung einer innenachsigen Drehkolbenmaschine**
Production method of an internal-axis rotary piston machine
Procédé de fabrication d'une machine à piston rotatif à axe interne

(30) Priorität: 20.09.1985 CH 4092/85
(43) Veröffentlichungstag der Anmeldung: 15.04.1987
(73) Patentinhaber: Wankel, Felix, Dr. h.c., D-8990 Lindau (DE)
(72) Erfinder: Kraic, Otto, D-8990 Lindau-Enzisweiler (DE)
(74) Vertreter: Quehl, Horst Max, Dipl.-Ing.

(56) Entgegenhaltungen:
- GB-A- 979 070
- US-A- 3 439 551

## Beschreibung

Die Erfindung betrifft ein Verfahren zur Montage einer innenachsigen Drehkolbenmaschine gemäß dem Oberbegriff des Patentanspruchs 1 sowie Montagekörper zur Durchführung des Verfahrens.

Innenachsige Drehkolbenmaschinen, bei denen die Abdichtung nicht durch Dichtleisten erfolgt, haben den Vorteil kleiner Reibungsverluste an den Dichtstellen, da die Abdichtung berührungslos durch dichtspaltbildende Annäherung der sich aneinander bewegenden Teile erfolgt. Folglich sind solche Drehkolbenmaschinen an sich für hohe Drehgeschwindigkeiten geeignet, um sie bei kompakter Bauweise z.B. als Lader einer Verbrennungskraftmaschine einzusetzen. Die Fertigungsgenauigkeit bekannter Herstellungsverfahren ist jedoch nicht ausreichend um eine gute Abdichtung durch enge Dichtspalte zu erhalten. Abweichungen von der kinematisch idealen Form ergeben sich bei der Herstellung der Krümmung der Eingriffsflächen beider Läufer und bei der gegenseitigen Zuordnung der Eingriffsteile des Außenläufers in tangentialer und radialer Richtung sowie bei der Montage der Läufer relativ zueinander und relativ zum umschließenden Gehäuse. Da sich die verschiedenen Abweichungen an bestimmten Dichtbereichen addieren können, müssen weite Dichtspalte vorgesehen werden, die die addierten maximalen Fertigungs- und Montagetoleranzen berücksichtigen, um einen Kontakt an den Dichtstellen zu verhindern. Die folglich weiten Dichtspalte von Drehkolbenmaschinen, die auf übliche Weise hergestellt worden sind, bewirken durch Dichtverluste einen schlechten Wirkungsgrad der Maschine. Die durch die Fachliteratur bekanntgewordenen Drehkolbenmaschinen sind aufgrund der aufwendigen und ungenauen Herstellungsverfahren nicht in die Serienfertigung gelangt oder sie wurden nur für den Durchsatz von flüssigen Medien vorgesehen und bei hierfür geeigneten verhältnismässig niedrigen Drehgeschwindigkeiten betrieben. Die US-PS 1 753 476 zeigt ein Ausführungsbeispiel einer bekannten Drehkolbenmaschine, bei der zur Vereinfachung der Herstellung geometrisch einfache, jedoch kinematisch ungenaue Eingriffsflächen mit folglich weiten Dichtspalten in Kauf genommen worden sind, so daß sie nur für die Förderung von verhältnismäßig viskosen Medien geeignet ist. Ihr Außenläufer ist in einem Stück gefertigt, wobei seine Eingriffsteile nur einseitig an einem Läuferseitenteil gehalten sind und folglich nur durch geringe Zentrifugalkräfte belastbar sind, bzw. nur eine kurze axiale Ausdehnung aufweisen können.

Der Erfindung liegt die Aufgabe zugrunde, ein Verfahren zu finden, durch das eine Drehkolbenmaschine der im Oberbegriff genannten Art genauer, d.h. mit enger dimensionierten Dichtspalten, montierbar ist und somit bei gutem Wirkungsgrad mit hohen Drehgeschwindigkeiten für die Gasförderung geeignet ist. Die Lösung dieser Aufgabe erfolgt aufgrund der Merkmale des Patentanspruchs 1. Eine vorteilhafte Ausführungsform des Verfahrens sowie Montagekörper zur Durchführung des Verfahrens sind Gegenstand der abhängigen Patentansprüche.

Im folgenden wird die Erfindung anhand der Zeichnungen näher erläutert. Es zeigen:
Fig. 1 und 2 einen Axial- und Radialschnitt durch eine Ausführungsform einer Drehkolbenmaschine,
Fig. 3 und 4 einen Axial- und Radialschnitt durch einen durch Montageteile gehaltenen Außenläufer,
Fig. 5 eine durch Montageteile gehaltene Anordnung eines Außenläufers mit eingeschlossenem Innenläufer,
Fig.6 eine Montageanordnung für eine weitere Ausführungsform einer Drehkolbenmaschine,
Fig.7 einen Axialschnitt durch eine andere Ausführungsform eines Aussenläufers und
Fig.8 eine Ansicht eines Tragringes des Aussenläufers nach Fig.7.

In Fig.1 und 2 ist ein Typ einer innenachsigen Drehkolbenmaschine dargestellt, der in der nicht vorveröffentlichten DE-A- 3 432 915 des gleichen Anmelders näher beschrieben ist. Andere Ausführungsformen sind in der Literatur vielfach beschrieben. Der prinzipielle Aufbau und andere Ausführungsformen lassen sich beispielsweise dem Buch "Einteilung der Rotationskolbenmaschinen" (1963, Deutsche Verlags-Anstalt GmbH Stuttgart) bzw. "Rotary Piston Machines" (London, Iliffe, 1965) entnehmen.

Die dargestellte Maschine hat ein Drehzahlverhältnis zwischen dem Aussenläufer 2 und dem Innenläufer 3 von 2:3, so dass am Aussenläufer drei Eingriffsteile 2a,2b,2c und am Innenläufer 3 zwei Eingriffsteile 3a,3b vorgesehen sind. Das Maschinengehäuse 1 hat an seinem Umfang einen Einlasskanal 4 und einen Auslasskanal 5, die durch den dichtspaltnahen Vorbeilauf der äusseren Umfangsfläche 7 der Eingriffsteile 2a,2b,2c entlang der Gehäuseinnenfläche 8 gegeneinander abgedichtet sind.

Die Lagerung der Läufer 2,3 erfolgt durch Wälzlager 10,11, die sich an Seitenplatten 12,13 des Gehäuses 1 abstützen. Aufgrund des Abstandes a zwischen den geometrischen Achsen 14,15 hat das innere Wälzlager 11 des Innenläufers 3 eine radial versetzte Position innerhalb des umschliessenden äusseren Wälzlagers 10 des Aussenläufers 2. Für die Lagerung des Aussenläufers 2 sind an dessen Seitenteilen 17,18 Naben 19,20 angeformt, die die Wälzlager 10 einschliessen. Ausserdem bildet ein Teil einer dieser Naben 20 ein Hohlzahnrad 21, mit dem ein Stirnzahnrad 22 kämmt, das auf die Welle 23 des Innenläufers 3 aufgesetzt ist.

Die Seitenteile 17,18 des Aussenläufers 2 verbinden dessen drei Eingriffsteile 2a,2b,2c miteinander und dichten dabei zusammen mit je einem mit den Gehäuseseitenplatten 12, 13 fest verbundenen Dichtkörper 25,26 die Arbeitsräume 9 der Maschine in axialer Richtung ab. Entsprechend haben diese Seitenteile 17,18 des Aussenläufers 2 die Form von Kreisringen, die radial aussen und radial innen je eine Radialdichtung 27,28 aufweisen. Da diese Seitenteile 17,18 als Tragring die Eingriffsteile 2a,2b,2c des Aussenläufers 2 tragen, ist die Genauigkeit der Position der Eingriffsteile 2a,2b,2c relativ zu den Seitenteilen 17,18 auch ausschlaggebend für die Weite der Dichtspalte zwischen den äusseren Umfangsflächen 7 der Eingriffsteile 2a,2b,2c und der Gehäuseinnenfläche 8.

Für die Weite der Dichtspalte zwischen den Innenflächen 30, 31 des Aussenläufers 2 und den Umfangsflächen 32,33 des Innenläufers 3 ist neben der Genauigkeit der Abmessungen der Eingriffsteile 2a,2b,2c und derjenigen des Innenläufers 3 auch die Genauigkeit der Position der Eingriffsteile 2a,2b, 2c relativ zu den Seitenteilen 17,18 in tangentialer bzw. in Umfangsrichtung massgebend.

Durch das erfindungsgemässe Verfahren wird ein Weg gezeigt, wie eine hinsichtlich minimaler Dichtspaltweiten genaue Positionierung der Eingreifsteile 2a,2b,2c des Aussenläufers 2 relativ zu den Seitenteilen 17,18 des Aussenläufers 2 möglich ist, die über ihre Lagerung die Position relativ zum Maschinengehäuse 1 bestimmen. Durch die Verbindung der Eingriffsteile 2a,2b,2c nach ihrer einzelnen Herstellung mit den Seitenteilen 17,18 des Aussenläufers wirken sich geringe Massabweichungen der Eingriffsteile nicht oder nur im geringen Masse auf die Weite der Dichtspalte aus, da Massabweichungen durch eine genaue Positionierung der Eingriffsteile kompensiert werden.

Wie den Darstellungen der Fig.3 bis 6 zu entnehmen ist, erfolgt die Positionierung der Eingriffsteile 2a,2b,2c bzw. 2a',2b',2c' relativ zu den Seitenteilen 17,18 des Aussenläufers durch zwischen die Eingriffsteile eingreifende Montagekörper 35-37 und die Anlage ihrer äusseren Umfangsflächen 7 an äusseren Kreisbogenstücken 38-40. Durch die Ausführung dieser Montagekörper 35-37 und der Montagekreisbogenstücke 38-40 als Präzisionsteile ergibt sich eine sehr genaue Positionierung, ohne wesentliche Massabweichungen zwischen einer grossen Anzahl von in Serienfertigung hergestellten Aussenläufern. Gemäss dem Ausführungsbeispiel der Fig.6 ist einer der Montagekörper 36" mittels eines eingefügten Schiebekeils 42 in seiner Breite einstellbar, so dass er nach Einschieben zwischen die Eingriffsteile 2a" und 2c" deren Eckbereiche mit seitlichen Fortsätzen 43,44 hinterfassen kann. In Abweichung von der zeichnerischen Darstellung können auch alle Montagekörper 35"-37" breitenveränderlich ausgeführt sein. Vorzugsweise sind die sichelförmigen oder kreisabschnittförmigen Eingriffsteile 2a",2b", 2c" an ihren Eckbereichen mit parallel zu den Seitenflächen der Montagekörper 35"-37" verlaufenden Abflachungen 45,46 versehen, durch die sich die Genauigkeit der Positionierung mittels der Montagekörper 35"-37" erhöht.

Die Montagekörper 35'-37' des Ausführungsbeispieles der Fig.5 sind an ihrer Stirnseite mit Aussparungen 48 versehen, so dass seitliche Fortsätze 49,50 vorhanden sind, die trotz bereits eingesetztem Innenläufer 3 den Montagekontakt an einem wesentlichen Bereich der Innenflächen 30,31 der Eingriffsteile 2a',2b',2c' ermöglichen, indem die Eingriffsteile 3a,3b des Innenläufers 3 zwischen sie eingreifen. Durch die Montage der Eingriffsteile 2a',2b',2c' an den Seitenteilen 17,18 bei bereits eingesetztem Innenläufer 3, der durch die Dichtkörper 25,26 in seiner Lage relativ zu den Seitenteilen 17,18 des Aussenläufers 2 (Fig.1) fixiert ist, können die Eingriffsteile 2a',2b',2c' auch relativ zum Innenläufer 3 genau montiert werden. Dabei ist es auch möglich die Montage oder Ausrichtung der Ein--griffsteile bei bereits montierten Wälzlagern 10,11 und angesetzten Gehäuseseitenplatten 12,13 durchzuführen, wobei die Befestigung der Eingriffsteile 2a',2b',2c' beispielsweise durch Schweissnähte erfolgt, die am Aussenumfang des Aussenläufers 2 vorgesehen werden.

Auf die Zentrierung der Eingriffsteile 2a,2b,2c mittels Kreisbogenstücken 38-40 eines Montagekäfigs 52, die während der Montage aussen an ihnen anliegen, kann verzichtet werden, falls gemäss der in Fig.7 und 8 dargestellten Ausführungsform eines Aussenläufers am Aussenrand der Seitenteile 17',18' Kreisbogenstücke 53,54,55 angeformt sind, die in einer äusseren Randnut 56,57 der Eingriffsteile (2b"') zur Anlage gelangen. Diese Kreisbogenstücke 53-55 lassen sich mit den kreisringförmigen Seitenteilen 17',18' als Drehteile mit hoher Präzision bei verhältnismässig geringem Aufwand herstellen.

Die feste Verbindung zwischen den Eingriffsteilen 2a,2b,2c und den Seitenteilen 17,18 bzw. 17',18' kann durch übliche Verbindungsmittel erfolgen, wie Klebemittel, Schweissnähte, Schrauben 58,59; 60,61, 62 u.dgl.

## Patentansprüche

1. Verfahren zur Montage einer innenachsigen Drehkolbenmaschine, deren Außenläufer (2) mindestens drei achsparallel verlaufende Eingriffsteile (2a, 2b, 2c) aufweist, die durch endseitige Seitenteile (17, 18) miteinander verbunden sind, wobei die Außen- und Innenläufer (2, 3) gegeneinander und gegenüber einem Gehäuse (1) durch dichtspaltbildende Annäherung abgedichtet sind, dadurch gekennzeichnet, daß die Eingriffsteile (2a, 2b, 2c) des Außenläufers (2) als Einzelteile hergestellt und nach gegenseitiger Ausrichtung an ihren beiden Enden mit je einem kreisringförmigen Seitenteil (17, 18) fest verbunden werden, wobei die Ausrichtung der Eingriffsteile (2a, 2b, 2c) durch Anlage ihrer im Querschnitt kreisbogenförmigen Außenfläche (7) an einem Montagering (52, 38-40) oder an Kreisbogenstücken (53-55) der Seitenteile (17, 18) und durch zwischen sie eingreifende Montagekörper (35-37) erfolgt, nachdem sie den Innenläufer (3) zwischen sich einschließen und Dichtkörper (25, 26) in die Seitenteile (17, 18) des Außenläufers (2) eingesetzt sind, durch die hindurch sich die Welle (23) des Innenläufers (3) erstreckt.

2. Verfahren nach Anspruch 1, dadurch gekennzeichnet, daß die Ausrichtung der Eingriffsteile (2a, 2b, 2c) nach der Montage der den Innenläufer (3) und die Seitenteile (17, 18) des Außenläufers lagernden Wälzlager an Seitenplatten (12, 13) des Gehäuses (1) der Maschine erfolgt.

3. Montagekörper zur Durchführung des Verfahrens nach Anspruch 1, dadurch gekennzeichnet, daß die zwischen den Eingriffsteilen (2a', 2b', 2c') eingreifenden Montagekörper (35' bis 37') an ihrer Stirnseite Fortsätze (49, 50) für die Anlage an den Innenflächen (30, 31) des Außenläufers (2) aufweisen.

4. Montagekörper zur Durchführung des Verfahrens nach Anspruch 1, dadurch gekennzeichnet, daß die Montagekörper (36") in ihrer Breite verstellbar sind.

5. Montagekörper nach Anspruch 4, dadurch gekennzeichnet, daß die Montagekörper (36") an ihrer Stirnseite seitlich abstehende Fortsätze (43, 44) zum Hinterfassen von Eckbereichen der Eingriffsteile (2a", 2b", 2c") des Außenläufers (2) aufweisen.

## Claims

1. Method for assembling of an internally axed singlerotation machine, whose external rotor (2) has at least three axially parallel, one-part engagement parts (2a, 2b, 2c), which are interconnected by terminal side parts (17, 18), the external and internal rotors (2, 3) being sealed with respect to one another and with respect to a casing (1) by sealing gap-forming approximation, characterized in hat the engagement parts (2a, 2b, 2c) of the external rotor (2) are manufactured as individual parts and are joined at their two ends with in each case one circular side part (17,18) following reciprocal alignment, the alignment of the engagement parts (2a, 2b, 2c) taking place by engaging their cross-sectionally arcuate outer face (7) on an assembly ring (52, 38-40) or arcuate parts (53-55) of the side parts (17, 18) and assembly bodies (35-37) engaging between the same after enclosing the internal rotor (3) between them and after inserting the sealing members (25, 26) in the side parts (17, 18) of the external rotor (2), through which extends the shaft (23) of the internal rotor (3).

2. Method according to claim 1, characterized in that the alignment of the engagement parts (2a, 2b, 2c) takes place after the fitting on the side plates (12, 13) of casing (1) of the antifriction bearings mounting the internal rotor (3) and the side parts (17, 18) of external rotor (2).

3. Assembly body for performing the method according to claim 1, characterized in that the assembly bodies (35'-37') engaging between the engagement parts (2a', 2b', 2c') are provided on their front face with extensions (49, 50) for bearing on the inner faces (30, 31) of the external rotor (2).

4. Assembly body for performing the method according to claim 1, characterized in that the width of the assembly bodies (36") is adjustable.

5. Assembly body according to claim 4, characterized in that the assembly bodies (36") are provided on their front face with laterally projecting extensions (43, 44) for engaging behind corner regions of the engagement parts (2a", 2b", 2c") of the external rotor (2).

## Revendications

1. Procédé pour le montage d'une machine à piston rotatif à axe interne dont le rotor externe (2) présente au moins trois pièces d'engrènement (2a, 2b, 2c) à axes parallèles, reliées entre elles au moyen de pièces latérales (17, 18) placées à leurs extrémités, les rotors externe et interne (2, 3) étant rendus étanches entre eux et par rapport à un carter (1) en les rapprochant de façon à former un interstice d'étanchéité, caractérisé en ce que les pièces d'engrènement (2a, 2b, 2c) du rotor externe (2) sont chacune fabriquées en un seule pièce et, après alignement l'une par rapport à l'autre, reliées solidairement, à chacune de leur deux extrémités, avec une pièce latérale (17, 18) de forme circulaire, l'alignement des pièces d'engrènement (2a, 2b, 2c) se faisant par mise en place de leur surface périphérique externe (7), présentant une forme en arc de cercle en coupe, sur un anneau de montage (52, 38-40) ou sur des pièces en arceaux (53-55) des pièces latérales (17, 18) et au moyen de structures de montage (35-37), s'emboîtant dans ces dernières, après qu'elles enferment le rotor interne (3) entre elles et que des éléments d'étanchéité (25, 26) ont été mis dans les pièces latérales (17, 18) du rotor externe (2), au travers desquelles passe l'arbre (23) du rotor interne (3).

2. Procédé suivant la revendication 1, caractérisé en ce que l'alignement des pièces d'engrènement (2a, 2b, 2c) se fait après le montage, sur les plaques latérales (12, 13) du carter (1) de la machine, des roulements de paliers logeant le rotor interne (3) et les pièces latérales (17, 18) du rotor externe (2).

3. Structure de montage pour la réalisation du procédé suivant la revendication 1, caractérisée en ce que les structures de montage (35'-37') s'emboîtant entre les pièces d'engrènement (2a', 2b', 2c') présentent, sur leur face frontale, des prolongements latéraux (49, 50) pour la mise en place sur les surfaces intérieures (30, 31) du rotor externe (2).

4. Structure de montage pour la réalisation du procédé suivant la revendication 1, caractérisée en ce que les structures de montage (36") sont réalisées de façon à être réglables en largeur.

5. Structure de montage suivant la revendication 4, caractérisée en ce que les structures de montage (36") présentent sur leur face frontale des prolongements latéraux (43, 44) pour reprendre par derrière les zones d'angle des pièces d'engrènement (2a", 2b", 2c") du rotor externe (2).
